# EUROPÄISCHE PATENTSCHRIFT

(11) **EP 1 676 684 B1**
(45) Veröffentlichungstag und Bekanntmachung des Hinweises auf die Patenterteilung: **15.12.2010**
(21) Anmeldenummer: 05027698.9
(22) Anmeldetag: 17.12.2005
(51) Int. Cl.: B28B 7/18, B28B 3/02, E04C 1/41

(54) **Verfahren zur Herstellung eines Bausteins**
Method for manufacturing a building block
Procédé de production d'un bloc de construction

(30) Priorität: 29.12.2004 DE 102004063187
(43) Veröffentlichungstag der Anmeldung: 05.07.2006
(73) Patentinhaber: BAUSTOFFWERKE GEBHART & SOHNE GMBH & CO. KG, 88317 Aichstetten (DE)
(72) Erfinder: Gebhart, Friedrich, 87700 Memmingen (DE); Gebhart, Siegfried, 88319 Aitrach (DE)
(74) Vertreter: Lorenz, Werner

(56) Entgegenhaltungen:
- EP-A- 0 173 674
- JP-U- 62 063 306
- US-A- 4 670 204
- US-A- 4 819 396

## Beschreibung

Die Erfindung betrifft ein Verfahren zur Herstellung eines Bausteins, insbesondere eines Hohlblocksteines, der aus einem inneren und einem äußeren Steinteil besteht, die durch Stege, welche sich jeweils nur über einen Teilbereich der Höhe des Bausteins erstrecken, in einer Form, wobei das Steinmaterial von einer Ausgangshöhe H₁ durch einen Pressstempel auf eine fertige Steinhöhe H₂ verdichtet wird. Die Erfindung betrifft weiterhin eine Vorrichtung zur Durchführung des Verfahrens und einen nach dem Verfahren hergestellten Baustein.

Ein Baustein der eingangs erwähnten Art, nämlich ein Hohlblockstein aus Betonmaterial, im allgemeinen Leichtbeton, mit einer isolierenden Zwischenschicht zwischen dem inneren Steinteil und dem äußeren Steinteil ist z.B. aus der DE 27 06 714 C2, der DE 24 40 466 und der DE 32 12 582 A1 bekannt.

Durch die Aufteilung des Bausteins in einen inneren und einen äußeren Steinteil, die lediglich durch Stege, im allgemeinen zwei Stege, die jeweils auf Abstand von den Steinaußenseiten angeordnet sind und die sich nur über einen Teilbereich der Steinhöhe erstrecken, erhält man einen Baustein mit einer hohen Dämmwirkung. Dies ist insbesondere darauf zurückzuführen, dass in den Zwischenraum zwischen den beiden Steinteilen eine isolierende Zwischenschicht eingebracht wird. Nachteilig dabei ist jedoch, dass die Stege eine unvermeidliche Kältebrücke darstellen und somit die Dämmwirkung beeinträchtigen. Aus diesem Grunde versucht man, die Höhe und/oder die Breite bzw. Dicke der Stege, d.h. deren Querschnitt, so weit wie möglich zu reduzieren. Aus Stabilitätsgründen sind jedoch hier Grenzen gesetzt, damit es beim Transport und bei der Handhabung des Bausteins nicht zu Steinbrüchen kommt.

Die US 4,670,204 zeigt ein Verfahren zur Herstellung eines Bausteins, der aus einem inneren und einem äußeren Steinteil besteht, die durch Stege, welche sich jeweils nur über einen Teilbereich der Höhe des Bausteins erstrecken, miteinander verbunden sind, in einer Form, wobei das Steinmaterial von einer Ausgangshöhe durch einen Pressstempel auf eine fertige Steinhöhe verdichtet wird.

Der vorliegenden Erfindung liegt die Aufgabe zugrunde, bei einem Baustein der eingangs erwähnten Art den Querschnitt der Stege so zu optimieren, dass er einerseits den Anforderungen an die Festigkeit genügt, andererseits jedoch der Querschnitt so gering wie möglich gehalten wird, damit die unvermeidlichen Kältebrücken möglichst gering sind und sich damit die Wärmedämmwirkung des Bausteins insgesamt verbessert.

Diese Aufgabe wird durch ein Verfahren gemäß dem Anspruch 1 gelöst.

Eine Vorrichtung zur Durchführung des Verfahrens ist in Anspruch 5 und ein erfindungsgemäßer Baustein ist in Anspruch 10 beschrieben.

Die Herstellung eines Bausteins erfolgt normalerweise in einer Form in umgekehrter Lage, wie er später verwendet wird. Die Form entspricht in üblicher Weise der Negativform des herzustellenden Bausteins, wobei Betonmaterial in die Form eingefüllt wird und anschließend ein Pressstempel von oben beginnend von einer Ausgangshöhe H₁ eine Verdichtung bis auf eine fertige Steinhöhe H₂ vornimmt . Im Bereich der Stege, die sich nur über einen Teilbereich der Steinhöhe erstrecken, ragen Verdichtungsglieder aus dem Pressstempel heraus, die dafür sorgen, dass das Betonmaterial im Bereich der Stege weiter nach unten gedrückt wird und sich somit die Stege nach Abschluss des Verdichtungsvorgangs nur über einen Teilbereich der Höhe erstrecken. Bei dem Verdichtungsvorgang mit den Verdichtungsgliedern könnte zwar versucht werden, ein höheres Verdichtungsverhältnis im Bereich der Stege durch entsprechend längere Verdichtungsglieder, die das Betonmaterial im Stegbereich noch stärker nach unten drücken und damit die Steghöhe noch mehr reduzieren, im Vergleich zu dem übrigen Steinbereich zu erzielen, aber aufgrund der Form der Stege und eines maximal möglichen Verdichtungsweges sind dem Grenzen gesetzt. Bei einer Erhöhung des Verdichtungsdruckes würden einerseits im Bereich direkt unter den Verdichtungsgliedern die Pressdrücke so stark ansteigen, dass es zu Beschädigungen und zum Zerstören der Körner im Beton kommen würde, andererseits würde gleichzeitig jedoch im unteren Bereich des zu formenden Steges noch loses Betonmaterial vorliegen.

Durch das erfindungsgemäße Verfahren wird diese Problematik vermieden. Dadurch, dass der Verdichtungsquerschnitt im Verdichtungsbereich über den Stegen und damit auch der Querschnitt der Verdichtungsglieder kleiner ist als im Bereich der Stege, muss während des Verdichtungsvorgangs von der Ausgangshöhe H₁ zur fertigen Steinhöhe H₂ nicht so viel Betonmaterial verdrängt werden. Das während des Verdichtungsvorganges verdrängte Material aus dem Bereich über den Stegen lässt sich leichter in den zu verdichtenden Stegbereich verteilen. Auf diese Weise kommt es gleichzeitig auch zu einer gleichmäßigeren Verdichtung im Stegbereich.

Erfindungsgemäß erhält man je nach Wahl der unterschiedlichen Querschnittsverhältnisse zwischen dem Bereich über den Stegen und damit dem Querschnitt der Verdichtungsglieder und der Stegbreite die Möglichkeit, verschiedene Verdichtungsverhältnisse zu schaffen, die unterschiedlich von dem Verdichtungsverhältnis im übrigen Steinbereich gewählt werden können. Damit lassen sich insbesondere wesentlich höhere Steindichten im Stegbereich erzeugen, die damit eine deutlich verbesserte Festigkeit für die Stege ergeben. Dies bedeutet, man kann den Querschnitt und/oder die Höhe der Stege entsprechend reduzieren und damit die gesamte Wärmedämmwirkung des Bausteins deutlich verbessern.

Bei einer Vorrichtung zur Durchführung des Verfahrens können die unterschiedlichen Querschnitte in dem Verdichtungsbereich über den Stegen und im Stegbereich selbst in vorteilhafter Weise dadurch erreicht werden, dass man die Breite der Form des Steines im Bereich der Stege und über den Stegen entsprechend unterschiedlich ausbildet, wobei der Querschnitt der Verdichtungsglieder entsprechend anzupassen ist. In der Praxis hat man hierzu in vorteilhafter Weise herausgefunden, dass dies durch Verengungsleisten erreicht werden kann, die entsprechend in die Form eingeschoben werden und seitlich damit die Breite des Bereiches der Form über den Stegen entsprechend reduzieren.

Vorteilhafte Weiterbildungen und Ausgestaltungen ergeben sich aus den übrigen Unteransprüchen und aus dem nachfolgend anhand der Zeichnung prinzipmäßig beschriebenen Ausführungsbeispiel.

Es zeigt:
- Fig. 1: einen Querschnitt durch eine Vorrichtung bzw. Form mit einem herzustellenden Hohlblockstein als Baustein nach der Linie I-I in der Fig. 2;
- Fig. 2: einen Längsschnitt durch die Vorrichtung bzw. Form nach der Fig. 1 in einem Schnitt nach der Linie II-II;
- Fig. 3: einen horizontalen Querschnitt gemäß Linie III-III nach der Fig. 4 durch einen fertigen Baustein; und
- Fig. 4: einen Längsschnitt nach der Linie IV-IV in der Fig. 3.

Die Herstellung eines Bausteins 2, z.B. eines Hohlblocksteines, erfolgt in üblicher Weise in einer Vorrichtung bzw. Form 1, die die Negativform des herzustellenden Bausteins 2 - gegebenenfalls mit Kernen - darstellt. In dem Ausführungsbeispiel ist ein Hohlblockstein mit einem äußeren Steinteil 2a und einem inneren Steinteil 2b dargestellt. Die Verbindung zwischen den beiden Steinteilen 2a und 2b erfolgt durch zwei Stege 3, die sich in senkrechter Richtung über einen Teilbereich der Höhe des Steines 2 erstrecken und die auf Abstand von den seitlichen Stoßseiten des Steines 2 angeordnet sind.

Selbstverständlich ist die in dem Ausführungsbeispiel dargestellte Form des Hohlblocksteines nur als ein mögliches Beispiel anzusehen. Grundsätzlich sind die verschiedensten Formen und Ausgestaltungen eines Bausteins möglich.

Zur Herstellung des Bausteins 2 wird entsprechend Betonmaterial in die Form 1 eingefüllt. Aus der Figur 2 ist ersichtlich, dass sich die Form 1 bis zu einer Höhe H₁ erstreckt, während die fertige Steinhöhe H₂ he H₁ erstreckt, während die fertige Steinhöhe H₂ beträgt. Bei einer im allgemeinen üblichen Steinhöhe von ca. 250 mm kann die Ausgangshöhe H₁ z.B. 315 mm betragen. Die Verdichtung des Betonmaterials von H₁ auf H₂ erfolgt durch einen Stempel 4 in bekannter Weise. Der Stempel 4 weist auf seiner zu dem herzustellenden Baustein 2 gerichteten Seite zwei Verdichtungsglieder in Form von Verdichtungsleisten 5 auf. Die Verdichtungsglieder 5 besitzen eine Breite, die der Stegbreite zwischen den beiden Steinteilen 2a und 2b entspricht.

Bei den Verdichtungsgliedern 5 nach dem Stand der Technik entspricht der Querschnitt, d.h. die Dicke und die Breite, der Dicke D und der Breite der Stege 3. Wird zur Verdichtung des Betonmaterials der Stempel 4 mit den Verdichtungsgliedern 5 für die Stegbereiche entsprechend in Pfeilrichtung nach unten bewegt, so dringen die Verdichtungsglieder 5 in eine Formführung 6 in der Form 1 von oben her ein. Dabei erfolgt die Verdichtung des Betonmaterials, welches sich in dem Bereich über den Stegen 3 und den Stegen 3 befindet. Je nach der Länge L der Verdichtungsleisten 5 erfolgt eine Verdichtung in dem Stegbereich bis auf eine gewünschte Steghöhe H₃.

Aufgrund eines maximal möglichen Verdichtungsweges ist die Länge L und damit die Höhe H₃ für die Stege 3 nach unten begrenzt. Der Grund dafür liegt darin, dass in dem Bereich in der Führung 6 sehr viel Material nach unten geschoben und verdichtet werden muss. Dies ist jedoch nur innerhalb eines begrenzten Umfangs möglich, denn zum einen wird der Verdichtungsdruck unmittelbar unter den Verdichtungsleisten 5 so hoch, dass es zu Beschädigungen der Körner kommen kann, zum anderen hat jedoch dabei im unteren Bereich der Stege noch keine ausreichende Verdichtung stattgefunden. Dies bedeutet beim Stand der Technik, dass eine Steghöhe H₃ bei einem vorgegebenen Querschnitt bzw. Volumen in der Führung 6 nicht unterschritten werden konnte. Daraus resultierend ergab sich aufgrund einer nicht unterschreitbaren Steghöhe eine unvermeidliche Kältebrücke durch die Stege 3 hindurch von dem inneren Steinteil 2b zu dem äußeren Steinteil 2a.

Dieses Problem wird nun dadurch gelöst, dass die Führung 6 in der Form 1 im Bereich über den Stegen 3 eine geringere Breite B aufweist als die Dicke D der Stege, wodurch sich ein Absatz 7 in der Führung 6 an der Oberkante der Stege 3 ergibt. Dieser Absatz 7 wird durch seitlich in die Form 1 in die Führung 6 eingesetzte Verengungsglieder, z.B. Verengungsleisten 8 erreicht, die die Funktion einer Füllbremse übernehmen. Wie aus der Fig. 2 ersichtlich ist, liegt damit eine geringere Breite B und daraus resultierend ein geringeres Volumen in dem Bereich der Führung 6 über den Stegen 3 vor, im Vergleich zu dem Bereich der Führung 6 im Bereich der Stege 3. Wird nun die Verdichtung durch den Stempel 4 vorgenommen (siehe gestrichelte Darstellung in der Fig. 2), so muss nicht mehr so viel Betonmaterial vom oberen Bereich der Führung 6 nach unten verschoben werden. Dies wirkt sich dergestalt positiv auf den Verdichtungsvorgang aus, dass die Höhe H₃ niedriger bzw. die Länge L der Verdichtungsglieder 5 und damit der Verdichtungsweg größer gewählt werden kann. Auf diese Weise werden die Stege 3 in ihrer Höhe H₃ niedriger. Das Gesamtvolumen der Stege 3 reduziert sich entsprechend und die Kältebrücke wird kleiner.

Je nach Dicke der seitlichen Verengungsleisten 8 lässt sich der Querschnitt bzw. die Breite B der Führung und auch die Höhe H₃ entsprechend so optimieren, dass die bestmöglichen Wärmedämmungsverhältnisse eingehalten werden können. Maßgebend hierfür ist das gesamte Volumen der Stege 3, das aus deren Querschnitt und deren Höhe H₃ resultiert. Gleichzeitig lässt sich durch die Verengungsleisten 8 die Verdichtung derart verstärken, dass im Bereich der Stege 3 ein höheres Verdichtungsverhältnis vorliegt als in den übrigen Steinbereichen. Dies bedeutet, die Stabilität bzw. Steifigkeit in den Stegen 3 ist im Vergleich zum Stand der Technik deutlich besser, wodurch wiederum eine geringere Steghöhe H₃ und/oder Stegquerschnitt zur Reduzierung einer unvermeidlichen Kältebrücke erreicht werden kann.

In der Praxis hat sich herausgestellt, dass im Vergleich zum Stand der Technik mit einer unteren Steghöhe H₃ mit 140 bis 160 mm bei einer Steinhöhe H₂ von 250 mm nunmehr eine reduzierte Steghöhe H₃ von z.B. 120 bis 140 mm erreicht werden kann. Dies führt zu einem deutlich geringeren Wärmeverlust.

Die Dicke der beiden Verengungsleisten 8 kann zusammengenommen zwischen 5 und 10 mm bei einer Stegdicke D von z.B. 30 mm betragen, womit die Breite B in der Führung 6 über den Stegen 3 zwischen 20 und 25 mm beträgt. Die vorstehend genannten Werte sind jedoch nur beispielsweise anzusehen.

Während das Verdichtungsverhältnis im übrigen Steinbereich im allgemeinen bei ca. 0,8 liegt, kann das Verdichtungsverhältnis in den beiden Stegen 3 < 0,7 gewählt werden. Bevorzugte Werte liegen dabei zwischen 0,45 und 0,6. Im Bedarfsfall kann die Steinrohdichte im Bereich der Stege 3 erhöht werden.

Die Breite der Stege 3 zwischen den beiden Steinteilen 2a und 2b kann zwischen 80 und 100 mm, vorzugsweise 90 mm, betragen.

In den Figuren 3 und 4 ist ein nach dem vorstehend beschriebenen Verfahren hergestellter Baustein 2 im Fertigzustand dargestellt. Die Herstellung des Bausteins 2 gemäß Fig. 1 und 2 in der Form 1 erfolgte in umgekehrter Weise, wie dieser später vermauert wird, wie dies aus der Fig. 4 ersichtlich ist.

In üblicher Weise wird der Zwischenraum zwischen dem inneren Steinteil 2b und dem äußeren Steinteil 2a durch eine Wärmeisolierungsschicht, z.B. einer Platte aus Polystyrol 9, ausgefüllt. Aufgrund der Stege 3 besitzt die Platte 9 entsprechende Aussparungen und weist annähernd die Form eines Kammes auf.

An den beiden seitlichen Stoßseiten 10 des Bausteins 2 ragt die Polystyrolplatte 9 jeweils etwas über die Steinaußenseiten hinaus (siehe Fig. 3). In diesen Endbereichen der Polystyrolplatte 9 sind jeweils zwei auf Abstand voneinander angeordnete Schlitze 11 eingebracht. Die Schlitze 11 besitzen eine derartige Breite und Länge, dass sich die Polystyrolplatte 9 in diesem Bereich elastisch zusammendrücken lässt. Der Vorteil dieser Ausgestaltung besteht darin, dass beim seitlichen Aneinanderfügen von Bausteinen 2 bei Herstellung einer Mauer Toleranz- und Verlegeungenauigkeiten ausgeglichen werden, so dass sich über die Wandbreite gesehen eine geschlossene Isolierungsschicht ergibt. Die Schlitze 11 erstrecken sich über die gesamte Höhe der Polystyrolplatte 9. Anstelle von Schlitzen können im Bedarfsfalle auch Bohrungen oder Einschnitte vorgesehen sein. Maßgebend ist lediglich, dass sich in diesem seitlichen Bereich eine entsprechende Elastizität zum Zusammendrücken der Polystyrolplatte 9 ergibt.

Aus den Figuren 3 und 4 ist auch ersichtlich, dass die Stege 3 sowohl auf beiden Seiten als auch nach unten in Richtung des freien Zwischenraums, den die Polystyrolplatte 9 ausfüllt, mit starken bzw. großen Abrundungen 12 (zur Seite) und 13 (nach unten) versehen sind. Die Abrundungen können eine Größenordnung von 20 bis 40 mm, vorzugsweise 30 mm, aufweisen. Die starken Abrundungen 12, 13 bieten eine weitere Sicherheit gegenüber Brüchen im Stegbereich bzw. an den Übergängen zum inneren Steinteil 2b und äußeren Steinteil 2a.

Das erfindungsgemäße Verfahren lässt sich selbstverständlich nicht nur zur Herstellung eines Bausteins aus einem Betonmaterial, sondern auch aus anderen Baumaterialien verwenden.

## Patentansprüche

1. Verfahren zur Herstellung eines Bausteins (2), insbesondere eines Hohlblocksteines, der aus einem inneren und einem äußeren Steinteil (2a, 2b) besteht, die durch Stege (3), welche sich jeweils nur über einen Teilbereich der Höhe des Bausteins (2) erstrecken, miteinander verbunden sind, in einer Form (1), wobei das Steinmaterial von einer Ausgangshöhe (H₁) durch einen Pressstempel (4) auf eine fertige Steinhöhe (H₂) verdichtet wird,
**dadurch gekennzeichnet, dass** der Verdichtungsquerschnitt in der Form (1) im Verdichtungsbereich über den Stegen (3) kleiner als im Bereich der Stege (3) gewählt wird, wobei die Verdichtung derart erfolgt, dass sich im Bereich der Stege (3) eine höhere Verdichtung als im übrigen Steinbereich ergibt.

2. Verfahren nach Anspruch 1,
**dadurch gekennzeichnet, dass** das Verdichtungsverhältnis in den Stegen (3) < 0,7, bezogen auf den Verdichtungsweg, gewählt wird.

3. Verfahren nach Anspruch 2,
**dadurch gekennzeichnet, dass** das Verdichtungsverhältnis zwischen 0,45 und 0,6 liegt.

4. Verfahren nach Anspruch 3,
**dadurch gekennzeichnet, dass** das Verdichtungsverhältnis wenigstens annähernd bei 0,5 liegt.

5. Vorrichtung zur Durchführung des Verfahrens nach einem der Ansprüche 1 bis 4,
**dadurch gekennzeichnet, dass** der Pressstempel (4) im Bereich der Stege (3) mit in Richtung auf den zu verdichtenden Stein (2) aus dem Pressstempel (4) ragende Verdichtungsglieder (5) versehen ist, deren Dicke, bezogen auf die Steinlängsrichtung, geringer ist als die Dicke der Stege (3), und dass die Form (1) über den Stegen (3) des Steines (2) mit Absätzen (7) versehen ist, wobei sich die Absätze (7) wenigstens annähernd auf der fertigen Steinhöhe (H₂) befinden.

6. Vorrichtung nach Anspruch 5,
**dadurch gekennzeichnet, dass** die Absätze (7) durch Verengungsleisten (8), die in die Form (1) eingesetzt sind, gebildet sind.

7. Vorrichtung nach Anspruch 6,
**dadurch gekennzeichnet, dass** die Verengungsleisten (8) und die Verdichtungsglieder (5) an ihren zu dem zu fertigenden Stein (2) gerichteten Enden mit Abrundungen oder Abschrägungen versehen sind.

8. Vorrichtung nach Anspruch 7,
**dadurch gekennzeichnet, dass** die Abrundungen (12,13) einen Radius von 20 bis 40 mm, vorzugsweise 30 mm, aufweisen.

9. Vorrichtung nach einem der Ansprüche 6 bis 8,
**dadurch gekennzeichnet, dass** für jeden Steg (3) zwei seitliche Verengungsleisten (8) vorgesehen sind, wobei das Verhältnis der Stegdicke zu der Dicke der beiden Leisten (8) zusammengenommen im Bereich von 1: 3 bis 1:7, vorzugsweise wenigstens annähernd 1:5, beträgt.

10. Baustein (2), insbesondere Hohlblockstein, der aus einem inneren und einem äußeren Steinteil (2a,2b) besteht, die durch Stege (3), welche sich nur über einen Teilbereich der Höhe des Steines erstrecken, miteinander verbunden sind,
**dadurch gekennzeichnet, dass** im Bereich der Stege (3) eine größere Verdichtung vorliegt als im übrigen Steinbereich.

11. Baustein nach Anspruch 10,
**dadurch gekennzeichnet, dass** das Verhältnis von Steinhöhe (H₁) zu Steghöhe < 0,7 beträgt.

12. Baustein nach Anspruch 11,
**dadurch gekennzeichnet, dass** das Verhältnis von Steinhöhe (H₁) zu Steghöhe zwischen 0,5 und 0,6, vorzugsweise 0,55, beträgt.

13. Baustein nach einem der Ansprüche 10 bis 12,
**dadurch gekennzeichnet, dass** die Stege (3) auf einer Seite jeweils wenigstens annähernd bündig mit einer Steinaußenseite sind, während sie auf der anderen Steinseite jeweils einen Übergangsradius zu dem inneren Steinteil (2b) und dem äußeren Steinteil (2a) aufweisen, der > 30 mm ist.

14. Baustein nach einem der Ansprüche 10 bis 13,
**dadurch gekennzeichnet, dass** die Stege (3) jeweils mit seitlichen Übergangsradien versehen sind, die > 30 mm sind.

15. Baustein nach einem der Ansprüche 10 bis 14,
**dadurch gekennzeichnet, dass** der Bereich zwischen dem inneren Steinteil (2b) und dem äußeren Steinteil (2a) durch eine Isolierschicht (9) ausgefüllt ist.

16. Baustein nach Anspruch 15,
**dadurch gekennzeichnet, dass** die Isolierschicht (9) aus einer Polystyrolplatte besteht, die wenigstens auf einer Seite seitlich über den Stein (2) vorsteht, wobei die Polystyrolplatte (9) auf der Seite, die über den Stein vorsteht, mit Einschnitten, Bohrungen oder Durchbrechungen (11) versehen ist.

17. Baustein nach Anspruch 16,
**dadurch gekennzeichnet, dass** die Polystyrolplatte (9) auf der aus dem Stein (2) ragenden Seite mit ein oder mehreren sich wenigstens annähernd über die gesamte Steinhöhe erstreckenden Schlitzen (11) versehen ist.

## Claims

1. Method of manufacturing a building stone (2), particularly a hollow-block stone, which consists of an inner and an outer part (2a, 2b), which parts are connected to one another by webs (3) which each extend only over a partial region of the height of said building stone (2), in a mould (1), wherein the material of the stone is compressed from an initial height (H₁) to a final height (H₂) of the stone by a pressure ram (4),
**characterised in that**
the cross-section of compression in the mould (1) is selected so as to be smaller in the region of compression above the webs (3) than in the region of said webs (3), compression taking place in such a way that higher compression is brought about in the region of the webs (3) than in the remaining region of the stone.

2. Method according to claim 1,
**characterised in that**
the compression ratio in the webs (3) is selected so as to be < 0.7, referred to the path of compression.

3. Method according to claim 2,
**characterised in that**
the compression ratio is between 0.45 and 0.6.

4. Method according to claim 3,
**characterised in that**
the compression ratio is at least approximately 0.5.

5. Device for performing the method according to one of claims 1 to 4,
**characterised in that**
the pressure ram (4) is provided, in the region of the webs (3), with compressing members (5) which protrude out of said pressure ram (4) towards the stone (2) to be compressed and the thickness of which, referred to the longitudinal direction of the stone, is lower than the thickness of the webs (3), and that the mould (1) is provided with offsets (7) above the webs (3) of the stone (2), said offsets (7) being located at least approximately at the final height (H₂) of the stone.

6. Device according to claim 5,
**characterised in that**
the offsets (7) are formed by constricting strips (8) which are inserted in the mould (1).

7. Device according to claim 6,
**characterised in that**
the constricting strips (8) and the compressing members (5) are provided with rounded portions or bevelled portions at their ends that are directed towards the stone (2) which is to be produced.

8. Device according to claim 7,
**characterised in that**
the rounded portions (12, 13) have a radius of 20 to 40 mm, preferably 30 mm.

9. Device according to one of claims 6 to 8,
**characterised in that**
two lateral constricting strips (8) are provided for each web (3), the ratio of the web thickness to the thickness of the two strips (8), taken together, being in the region of 1:3 to 1:7, preferably at least approximately 1:5.

10. Building stone (2), particularly a hollow-block stone, which consists of an inner and an outer part (2a, 2b), which parts are connected to one another by webs (3) which each extend only over a partial region of the height of the stone,
**characterised in that**
there is greater compression in the region of the webs (3) than in the remaining region of the stone.

11. Building stone according to claim 10,
**characterised in that**
the ratio of the height (H₁) of the stone to the height of the web is < 0.7.

12. Building stone according to claim 11,
**characterised in that**
the ratio of the height (H₁) of the stone to the height of the web is between 0.5 and 0.6, preferably 0.55.

13. Building stone according to one of claims 10 to 12,
**characterised in that**,
on one side, the webs (3) are each at least approximately flush with an outer side of the stone, while on the other side of the stone, they each have a radius of transition to the inner part (2b) of the stone and the outer part (2a) of the stone, which is > 30 mm.

14. Building stone according to one of claims 10 to 13,
**characterised in that**
the webs (3) are each provided with lateral radii of transition which are > 30 mm.

15. Building stone according to one of claims 10 to 14,
**characterised in that**
the region between the inner part (2b) of the stone and the outer part (2a) of said stone is filled up by an insulating layer (9).

16. Building stone according to claim 15,
**characterised in that**
the insulating layer (9) consists of a polystyrene slab which projects, at least on one side, laterally above the stone (2), said polystyrene slab (9) being provided with indentations, bores or openings (11) on the side that projects above the stone.

17. Building stone according to claim 16,
**characterised in that**
the polystyrene slab (9) is provided, on the side that protrudes out of the stone (2), with one or more slots (11) which extend, at least approximately, over the entire height of the stone.

## Revendications

1. Procédé de fabrication dans un moule (1) d'une pierre à bâtir (2), en particulier d'une pierre à bâtir creuse, qui est composée d'une partie de pierre intérieure et d'une partie de pierre extérieure (2a, 2b) qui sont réunies l'une à l'autre par des nervures (3) lesquelles s'étendent à chaque fois seulement sur une région partielle de la hauteur de la pierre à bâtir (2), dans lequel la matière de la pierre est comprimée d'une hauteur de départ (H₁) à une hauteur de pierre finie (H₂) par un poinçon (4),
**caractérisé en ce que**
la section de compression dans le moule (1) est choisie plus faible dans la région de compression située au-dessus des nervures (3) que dans la région des nervures (3), la compression s'effectuant de telle manière qu'il s'établisse une plus forte compression dans la région des nervures (3) que dans la région restante de la pierre à bâtir.

2. Procédé selon la revendication 1,
**caractérisé en ce que**
le rapport de compression dans les nervures (3) selon la direction de la course de compression est choisi < 0,7.

3. Procédé selon la revendication 2,
**caractérisé en ce que**
le rapport de compression est compris entre 0,45 et 0,6.

4. Procédé selon la revendication 3,
**caractérisé en ce que**
le rapport de compression est au moins approximativement égal à 0,5.

5. Dispositif pour la mise en oeuvre du procédé selon l'une des revendications 1 à 4,
**caractérisé en ce que,**
dans la région des nervures (3), le poinçon (4) est pourvu d'éléments de compression (5) qui font saillie sur le poinçon (4) en direction de la pierre (2) à comprimer et dont l'épaisseur, considérée dans la direction longitudinale de la pierre à bâtir, est inférieure à l'épaisseur des nervures (3), et **en ce que** le moule (1) est muni de décrochements (7) sur les nervures (3) de la pierre (2), les décrochements (7) se trouvant au moins approximativement à la hauteur finie (H₂) de la pierre.

6. Dispositif selon la revendication 5,
**caractérisé en ce que**
les décrochements (7) sont formés par des lamelles de rétrécissement (8) qui sont insérées dans le moule (1).

7. Dispositif selon la revendication 6,
**caractérisé en ce que**
les lamelles de rétrécissement (8) et les éléments de compression (5) sont pourvus d'arrondis ou de chanfreins à leurs extrémités dirigées vers la pierre à fabriquer (2).

8. Dispositif selon la revendication 7,
**caractérisé en ce que**
les arrondis (12, 13) présentent un rayon de 20 à 40 mm, de préférence de 30 mm.

9. Dispositif selon l'une des revendications 6 à 8,
**caractérisé en ce que,**
pour chaque nervure (3), il est prévu deux lamelles de rétrécissement latérales (8), le rapport de l'épaisseur des nervures à l'épaisseur des deux lamelles (8) considérées ensemble, étant compris dans la plage de 1:3 à 1:7, et étant de préférence égal à au moins 1:5.

10. Pierre à bâtir (2), en particulier pierre à bâtir creuse, qui est composée d'une partie de pierre intérieure et d'une partie de pierre extérieure (2a, 2b) qui sont réunies l'une à l'autre par des nervures (3) qui d'étendent seulement sur une région partielle de la hauteur de la pierre,
**caractérisée en ce que,**
dans la région des nervures (3), il existe une compression plus forte que dans la région restante de la pierre.

11. Pierre à bâtir selon la revendication 10,
**caractérisée en ce que**
le rapport de la hauteur (H₁) de la pierre à la hauteur des nervures est < 0,7

12. Pierre à bâtir selon la revendication 11,
**caractérisée en ce que**
le rapport de la hauteur (H₁) de la pierre à la hauteur des nervures est compris entre 0,5 et 0,6 et de préférence égal à 0,55.

13. Pierre à bâtir selon l'une des revendications 10 à 12,
**caractérisée en ce que,**
sur un côté, les nervures (3) sont à chaque fois au moins approximativement dans le même plan qu'un côté extérieur de la pierre, tandis que, sur l'autre côté de la pierre, elles présentent à chaque fois un rayon de raccordement à la partie intérieure (2b) de la pierre et à la partie extérieure (2a) de la pierre, qui est > 30 mm.

14. Pierre à bâtir selon l'une des revendications 10 à 13,
**caractérisée en ce que**
les nervures (3) ont à chaque fois des rayons de raccordement latéraux qui sont > 30 mm.

15. Pierre à bâtir selon l'une des revendications 10 à 14,
**caractérisée en ce que**
la région entre la partie intérieure (2b) de la pierre et la partie extérieure (2a) de la pierre est remplie d'une couche isolante (9).

16. Pierre à bâtir selon la revendication 15,
**caractérisée en ce que**
la couche isolante (9) est faite d'une plaque de polystyrène qui déborde latéralement au-delà de la pierre (2) au moins sur un côté, la plaque de polystyrène (9) étant pourvue d'entailles, de perçages ou d'évidements (11) sur le côté qui déborde au-delà de la pierre.

17. Pierre à bâtir selon la revendication 16,
**caractérisée en ce que,**
sur le côté qui déborde en dehors de la pierre (2), la plaque de polystyrène (9) est pourvue d'une ou de plusieurs fentes (11) qui s'étendent approximativement sur toute la hauteur de la pierre.
